# EUROPÄISCHE PATENTSCHRIFT

(11) **EP 1 138 230 B1**
(45) Veröffentlichungstag und Bekanntmachung des Hinweises auf die Patenterteilung: **15.09.2004**
(21) Anmeldenummer: 01107234.5
(22) Anmeldetag: 23.03.2001
(51) Int. Cl.: A47F 3/04

(54) **Warenkühltheke**
Refrigerated display counter
Comptoir réfrigéré

(30) Priorität: 24.03.2000 DE 10014343
(43) Veröffentlichungstag der Anmeldung: 04.10.2001
(73) Patentinhaber: Hertel, Günther, 90491 Nürnberg (DE)
(72) Erfinder: Hertel, Günther, 90491 Nürnberg (DE)
(74) Vertreter: Tergau & Pohl Patentanwälte

(56) Entgegenhaltungen:
- DE-A- 19 710 336
- DE-C- 19 642 102

## Beschreibung

Die Erfindung betrifft eine Warenkühltheke insbesondere zur Kühlung von empfindlichen Lebensmitteln wie Frischfisch mit den Merkmalen des Oberbegriffs des Anspruches 1, siehe DE-C-19 642 102.

Bei derartigen herkömmlichen Kühltheken wird meistenteils die Umluftströmung auch dann aufrecht erhalten, wenn das Kühlaggregat abgeschaltet ist. Bei empfindlichen Lebensmitteln wie Frischfisch trocknet der stetige Luftstrom die Ware aus und lässt sie unansehnlich werden. Die Vermeidung oder wenigstens die weitgehende Reduzierung einer solchen Warenaustrocknung ist Aufgabe der Erfindung. Diese Aufgabe wird durch Anspruch 1 gelöst.

Durch die Maximierung des Volumens des Wannenraumes unterhalb des Warenbodens kann sich dort bei Stillstand des Umluftventilators und bei dadurch unterbundener Umluftströmung ein Maximum an überfeuchteter Luft ansammeln. Die Luftüberfeuchtung ist eine Folge bereits der systembedingt vorliegenden Abkühlung der den Wannenraum bildenden bzw. umgebenden Wand- bzw. Bodenflächen. In Abhängigkeit von der thermostatgesteuerten Wiedereinschaltung des Kühlaggregates und der damit verbundenen Funktionsaufnahme des Verdampfers wird die Umluftströmung durch Einschaltung des Ventilators wieder in Gang gesetzt. Dadurch wird die im Wannenraum angesammelte, überfeuchtete Luft bereits dann über die Warenauslage hinübergeblasen, wenn der Verdampfer noch nicht voll aktiviert ist und seine volle Kühlfunktion aufgenommen hat. Die Strömung der überfeuchteten Luft über die im Warenraum ausgelegte Ware befeuchtet sie, ohne dass sie bereits ihren vollen Kühleffekt auf die Ware ausübt. Damit wird eine zwischenzeitlich eingetretene Warenaustrocknung wieder ausgeglichen, bevor die Umluftströmung kühlt. Durch die Maximierung des Volumens des Wannenraumes unterhalb des Warenbodens wird die Menge an dort zur Verfügung stehender, überfeuchteter Luft maximiert, ohne dass es dazu einer Volumenvergrößerung der gesamten Kühltheke bedarf. Diese Volumenmaximierung wird dadurch erreicht, dass der Wannenraum unterhalb des Warenbodens von Funktionsteilen, insbesondere vom Verdampfer freigehalten ist.

Besonders einfach und zweckmäßig ist eine Synchronein- und -abschaltung von Kühlaggregat und Umluftventilator (Anspruch 2). Die Kühlwirkung und deren Konstanz wird durch eine zusätzliche Eisbefüllung des Warenbodens begünstigt (Anspruch 3). Die Tropflöcher gemäß Anspruch 4 begünstigen die erwünschte Luftüberfeuchtung im Wannenraum unterhalb des Warenbodens. Der Maximierung des Aufnahmevolumens des Wannenraumes unterhalb des Warenbodens dient die Positionierung des Kühlaggregates innerhalb des Luftschachtes zum Warenraum außerhalb des Wannenraumes (Anspruch 5).

Durch die erfindungsgemäße Reduzierung bzw. Minimierung der Austrocknung der Warenauslage wird z.B. bei Fischen ein unansehnlicher Grauschleier vermieden, der die Kunden von einem Kauf abhält. Die Stillstandsphasen sowohl des Kühlaggregats als auch des Umluftventilators bedeuten im Übrigen eine Energieerspamis.

Die Erfindung wird unter Zuhilfenahme der beigefügten Zeichnung näher erläutert.

Die Warenkühltheke enthält einen Thekenkorpus 1, eine Thekenwanne 2, eine Thekenabdeckung 3, eine Bedienplatte 4, einen Verdampfer 5, wenigstens einen Ventilator 6 und einen in der Thekenwanne 2 angeordneten Warenboden 7. Auf dem Warenboden 7 befindet sich ein Vorrat aus zerkleinertem Eis 8, auf bzw. in dem die zu präsentierende Ware 9, etwa Fische und Fischprodukte, gelagert sind. Der Warenboden 7 teilt in etwa horizontaler Richtung den gesamten Thekenraum in einen unteren positionierten Wannenraum 10 und in einen oberhalb des Warenbodens 7 positionierten Warenraum 11. An der Bedienseite 12 der Theke ist ein vertikal verlaufender Luftschacht 13 angeordnet, in dessen unterem Teil der mit einem (nicht dargestellten) Kühlaggregat verbundene Verdampfer 5 positioniert ist. Oberhalb des Verdampfers 5 ist innerhalb des Luftschachtes 13 wenigstens ein Ventilator 6 angeordnet, der im Betrieb eine durch die Richtungspfeile 14 angedeutete Luftströmung erzeugt.

Zur Steuerung der Kühlung des über die durch die Thekenabdeckung hindurch sichtbaren Ware 9 streichenden Luftstromes 14 ist innerhalb des Luftschachtes 13 oder an einer anderen geeigneten Stelle außerhalb des Wannenraumes 10 ein Temperatursensor 15 angeordnet. Wenn die Luft im Bereich des Temperatursensors 15 eine unterhalb eines Schwellenwerts liegende Temperatur aufweist, wird bzw. ist der Verdampfer 5 bzw. das Kühlaggregat abgeschaltet. Steigt die Lufttemperatur über diesen oder einen anderen vorwählbaren Schwellenwert, so schaltet sich das Kühlaggregat zu. Gleichzeitig wird der Ventilator 6 eingeschaltet, so dass bei laufendem Kühlaggregat eine Umluftströmung in Richtung der Pfeile 14 vorhanden ist. Während der Betriebsphase des Kühlaggregats nimmt die Luftströmung 14 naturgemäß Feuchtigkeit sowohl vom Eis als auch von der darin gelagerten Ware 9 auf und gibt diese am Verdampfer 5 durch Kondensation wieder ab. Erreicht Sobald jedoch die Lufttemperatur im Bereich des Temperatursensors 15 einen unteren Schwellenwert, werden der Verdampfer 5 und der Ventilator 6 abgeschaltet. Die Luftströmung 14 kommt nun zum Stillstand. Es liegen dann Kühlverhältnisse wie bei Theken mit einer ausschließlichen Eiskühlung vor. Das Eis 8 und auch die darauf präsentierte Ware 9 geben Feuchtigkeit ab, die sich wegen der fehlenden Luftströmung oberhalb des Warenbodens 7 ansammelt und quasi ein Mikroklima mit hoher Luftfeuchtigkeit bildet. In dieser kalten Luftschicht mit praktisch feuchtigkeitsgesättigter Luft ist naturgemäß die Austrocknung der Waren 9 äusserst gering.

Während einer Stillstandsphase schmilzt das Eis zu einem gewissen Teil ab. Damit das Schmelzwasser wenigstens in gewissem Umfang abfließen kann, sind im Warenboden 7 Schlitze oder Bohrungen vorhanden, die sein Abfließen in den Wannenraum 10 erlauben. Das Schmelzwasser wird am Wannenboden 16 gesammelt und bei Bedarf abgezogen. Der unterhalb des Warenbodens 7 befindliche Wannenraum 10 ist indessen mit gekühlter und feuchtigkeitsgesättigter Luft angefüllt. Wenn nun der Verdampfer 5 bzw. das Kühlaggregat und der Ventilator 6 zugeschaltet werden, wird der sich unterhalb des Warenbodens 7 befindende Luft- und Feuchtigkeitsvorrat im Wannenraum 10 in Richtung der Umluftströmung 14 mobilisiert. Während der Anfangsphase des Betriebes des Verdampfers 5 steht in der in Umlaufrichtung 14 mobilisierten, noch nicht wirksam heruntergekühlten Luftströmung noch ein erhöhter Feuchtigkeitsvorrat zur Verfügung. Dementsprechend ist der Austrocknungseffekt der anfänglich umgewälzten Luft besonders gering. Erst nach längerer Betriebsdauer des Kühlaggregates sinkt der Feuchtigkeitsgehalt der umgewälzten Luft auf Werte ab, die dem Feuchtigkeitsgehalt herkömmlicher Umlufttheken entsprechen.

Untersuchungen mit Fischvorräten haben gezeigt, dass der Flüssigkeitsverlust der Fische etwa 37 g pro Stunde und Quadratmeter beträgt. Bei einer Warentheke mit synchroner Zu- und Abschaltung von Kühlaggregat und Ventilator beträgt der Flüssigkeitsverlust 11 g pro Stunde und Quadratmeter. Bei Eistheken ohne Zusatzkühlung, die hinsichtlich des Flüssigkeitsverlustes der Waren optimal sind, beträgt dieser Wert 7,6 g pro Stunde und Quadratmeter. Bei der erfindungsgemäßen Theke liegen somit hinsichtlich der Warenaustrocknung Verhältnisse vor, die mit einer Eistheke ohne Zusatzkühlung vergleichbar sind. Dabei ist jedoch eine zuverlässigere Kühlung möglich. Die Waren können so gekühlt werden, dass ihre vorgeschriebene Kerntemperatur sicher eingehalten wird.

### Bezugszeichenliste

- 1: Thekenkorpus
- 2: Thekenkorpus
- 3: Thekenabdeckung
- 4: Bedienplatte
- 5: Verdampfer
- 6: Ventilator
- 7: Warenboden
- 8: Eis
- 9: Ware
- 10: Wannenraum
- 11: Warenraum
- 12: Bedienseite
- 13: Luftschacht
- 14: Richtungspfeil, Luftströmung
- 15: Temperatursensor
- 16: Wannenboden

## Patentansprüche

1. Warenkühltheke mit
- einem Warenboden (7) zur Auslage von kühlbedürftigen Waren (9), insbesondere von Lebensmitteln wie Frischfisch,
- einem unterhalb des Warenbodens (7) befindlichen Wannenraum (10) und
- einem Ventilator (6) zur Erzeugung einer Umluftströmung (14) von durch den Verdampfer (5) eines Kühlaggregats gekühlter Luft, welche über die auf dem Warenboden (7) ausgelegte Ware (9) hinübergeblasen, zum Wannenraum (10) hin umgelenkt und zum Verdampfer (5) zurückgeführt wird,
**dadurch gekennzeichnet,**
- **dass** der Wannenraum (10) unterhalb des Warenbodens (7) zum Zwecke einer Maximierung seines Luftaufnahmevolumens frei von Funktionsgegenständen ist und
- **dass** die Zu- und Abschaltung des Umluftventilators (6) mit dem Betriebszyklus des Kühlaggregats gekoppelt ist.

2. Kühltheke nach Anspruch 1,
**gekennzeichnet durch**
eine Synchronein- und -abschaltung des Kühlaggregates für den Verdampfer (5) und des Umluftventilators (6).

3. Kühltheke nach Anspruch 1,
**dadurch gekennzeichnet,**
**dass** der Warenboden (7) mit Eis befüllbar bzw. gefüllt ist.

4. Kühltheke nach einem der Ansprüche 1 bis 3,
**gekennzeichnet durch**
Tropflöcher im Warenboden (7) zum Schmelzwasserdurchtritt hin zum Wannenraum (10).

5. Kühltheke nach einem der Ansprüche 1 bis 4,
**dadurch gekennzeichnet,**
**dass** der Verdampfer (5) des Kühlaggregates neben dem Wannenraum (10) innerhalb des der Bedienseite (12) zugewandten Luftschachtes (13) zwischen Wannenraum (10) und Warenraum (11) positioniert ist.

## Claims

1. Refrigerated display counter having
- a product floor (7) for displaying products (9) which require cooling, in particular foodstuffs such as fresh fish,
- a trough space (10) located beneath the product floor (7), and
- a fan (6) for producing a circulating-air flow (14) of air which is cooled by the evaporator (5) of a cooling subassembly and, blown over the product (9) displayed on the product floor (7), is deflected in the direction of the trough space (10) and channelled back to the evaporator (5),
**characterized**
- **in that** the trough space (10) beneath the product floor (7), for the purpose of maximizing its air-accommodating volume, is free of function-specific objects, and
- **in that** the action of switching the circulating-air fan (6) on and off is coupled to the operating cycle of the cooling subassembly.

2. Refrigerated counter according to Claim 1, **characterized by** the cooling subassembly for the evaporator (5) and the circulating-air fan (6) being switched on and off in a synchronized manner.

3. Refrigerated counter according to Claim 1, **characterized in that** the product floor (7) can be, or is, filled with ice.

4. Refrigerated counter according to one of Claims 1 to 3, **characterized by** drip holes in the product floor (7) in order for melted water to pass through to the trough space (10).

5. Refrigerated counter according to one of Claims 1 to 4, **characterized in that** the evaporator (5) of the Cooling subassembly is positioned alongside the trough space (10) within the air shaft (13), which is directed towards the serving side (12), between the trough space (10) and product space (11).

## Revendications

1. Comptoir réfrigéré pour marchandises, comprenant:
- un étal de marchandises (7) destiné à présenter des marchandises (9) nécessitant d'être réfrigérées, notamment des produits alimentaires tels que du poisson frais,
- une chambre de cuve (10) qui se trouve sous l'étal de marchandises (7), et
- un ventilateur (6) destiné à engendrer, à partir d'air refroidi par l'évaporateur (5) d'un groupe de réfrigération, un écoulement de circulation d'air (14) soufflé par-dessus les marchandises (9) présentées ou déposées sur l'étal de marchandises (7), canalisé vers la chambre de cuve (10) et ramené à l'évaporateur (5),
**caractérisé en ce que**
- la chambre de cuve (10) en-dessous de l'étal de marchandises (7) est libre de tout objet fonctionnel en vue de maximiser sa capacité de contenance d'air, et
- la mise en marche et à l'arrêt du ventilateur de circulation d'air (6) est couplée au cycle de fonctionnement du groupe de réfrigération.

2. Comptoir réfrigéré selon la revendication 1, **caractérisé par** une mise en marche et à l'arrêt synchronisée du groupe de réfrigération pour l'évaporateur (5) et du ventilateur de circulation d'air (6).

3. Comptoir réfrigéré selon la revendication 1, **caractérisé en ce que** l'étal de marchandises (7) peut être rempli ou est rempli de glace.

4. Comptoir réfrigéré selon l'une des revendications 1 à 3, **caractérisé par** des trous d'égouttage dans l'étal de marchandises (7) pour permettre le passage d'eau de fonte de glace vers la chambre de cuve (10).

5. Comptoir réfrigéré selon l'une des revendications 1 à 4, **caractérisé en ce que** l'évaporateur (5) du groupe de réfrigération est positionné à côté de la chambre de cuve (10), à l'intérieur du puits d'air (13) dirigé vers le côté vendeur (12), entre la chambre de cuve (10) et l'espace marchandises (11).
